# EUROPÄISCHE PATENTSCHRIFT

(11) **EP 2 654 125 B1**
(45) Veröffentlichungstag und Bekanntmachung des Hinweises auf die Patenterteilung: **14.03.2018**
(21) Anmeldenummer: 12002714.9
(22) Anmeldetag: 19.04.2012
(51) Int. Cl.: H01Q 13/18, H01Q 1/28, H01Q 13/10

(54) **RINGSCHLITZANTENNE**
RING SLOT ANTENNA
ANTENNE À FENTE ANNULAIRE

(43) Veröffentlichungstag der Anmeldung: 23.10.2013
(73) Patentinhaber: HENSOLDT Sensors GmbH, 82024 Taufkirchen (DE)
(72) Erfinder: Sabielny, Michael, Dr., 89077 Ulm (DE)
(74) Vertreter: LifeTech IP Spies & Behrndt Patentanwälte PartG mbB

(56) Entgegenhaltungen:
- EP-A2- 0 439 677
- FR-A- 1 113 796
- US-A1- 2004 150 575
- VOLAKIS J L ET AL: "A SCHEME TO LOWER THE RESONANT FREQUENCY OF THE MICROSTRIP PATCH ANTENNA", IEEE MICROWAVE AND GUIDED WAVE LETTERS, IEEE INC, NEW YORK, US, Bd. 2, Nr. 7, 1. Juli 1992 (1992-07-01), Seiten 292-293, XP000279147, ISSN: 1051-8207, DOI: 10.1109/75.143399

## Beschreibung

Die Erfindung betrifft eine Ringschlitzantenne nach dem Oberbegriff des Patentanspruchs 1.

Der Stand der Technik bei Ringschlitzantennen ist gut in einer Reihe von Fachpublikationen dokumentiert, welche verschiedene Aspekte herkömmlicher Ringschlitzantennen beleuchten. Exemplarisch sei an dieser Stelle auf [1], [2], [3] verwiesen. Eine klassische Ringschlitzantenne (siehe z.B. [1]), kann demnach durch die Darstellung in Fig. 1 beschrieben werden. Der metallische Antennenkörper 1 bildet eine geschlossene, mit Luft oder einem Dielektrikum 50 gefüllte Kavität und umfasst als Hauptbestandteile den stabförmigen Innenleiter I zwischen Vorderplatte V und Hinterplatte H sowie den mantelartigen Außenleiter A in Form einer mantelförmigen Außenwand. Der strahlende, umlaufende Ringschlitz 10 befindet sich an der Vorderplatte V der Antenne 1. Bezugsziffer 99 bezeichnet Bohrungen zum Durchstecken von Befestigungsmitteln, um die Antenne z.B. an einer Trägerstruktur anzubringen. Die gesamte Anordnung ist üblicherweise im Wesentlichen rotationssymmetrisch aufgebaut (Symmetrieachse 91). Dies gilt jedoch nicht für die Einspeisung des Antennensignals, die seitlich durch ein Koaxialkabel 20 erfolgt. Der Außenleiter des Koaxialkabels 20 wird mit dem Außenleiter A der Antenne kontaktiert. Der Innenleiter 21 des Koaxialkabels 20 wird durch die Außenwand A der Antenne hindurch an den Innenleiter I der Antenne geführt.

Die Ringschlitzantenne 1 gemäß Fig. 1 kann verstanden werden als Kettenschaltung von mehreren koaxialen Leitungsstücken 2,3,4,5 mit jeweils unterschiedlichen Radien für Innenleiter und Außenwand sowie mit eigener dielektrischer Füllung, wie in Fig. 2 schematisch dargestellt. Man erhält bei dieser Betrachtung somit folgende Bestandteile:
2: Koaxialleitung mit Kurzschluss
3: Koaxialleitung mit T-Abzweig
4: Koaxialleitung
5: Koaxiale Apertur zur Abstrahlung in den freien Raum.

Das generelle Funktionsprinzip einer Ringschlitzantenne beruht auf zwei Forderungen:
1. Gegenseitige Kompensation der Suszeptanz der kurzgeschlossenen Koaxialleitung 2 mit der Suszeptanz des strahlenden Ringschlitzes 10,
2. Impedanztransformation vom Impedanzniveau der Speiseleitung 20 (üblicherweise 50 Ohm) auf das Niveau des Strahlungswiderstandes des Ringschlitzes 10. Der Strahlungswiderstand ist üblicherweise sehr niederohmig, z.B. in der Größenordnung von 1 Ohm bis 5 Ohm.

Wenn beide vorstehenden Bedingungen erfüllt sind, befindet sich die Antenne in Resonanz. Ohne weitere Maßnahmen (wie z.B. externe Anpass-Schaltungen) ist dabei die nutzbare Bandbreite nicht besonders groß, da die Antenne nur einen einzigen Resonanzmechanismus besitzt (single-tuned antenna). Die mit der Antenne erzielbare Bandbreite hängt vom Verhältnis des von der Antenne eingeschlossenen Volumens zur jeweiligen Wellenlänge bei Resonanz ab: je geringer das Volumen, desto geringer auch die erzielbare Bandbreite.

Die bekannten, von der Seite gespeisten, Ringschlitzantennen gemäß Fig. 1 müssen in geeigneter Weise den Innenleiter des speisenden Koaxialkabels führen und gegen mechanische Belastung sichern. Ferner ist eine seitliche Speisung generell nicht axial-symmetrisch zum Resonanzkörper der Antenne, so dass mit erheblichen Asymmetrien im Strahlungsdiagramm zu rechnen ist.

Die US 2004/0150575 A1 beschreibt eine Ringschlitzantenne, bei der die Speisung zentral über die Hinterplatte erfolgt. Zur Erhöhung der Flexibilität bei der Auslegung der Antenne ist am Innenleiter ein leitfähiges oder an seiner Oberfläche leitfähig beschichtetes, scheibenförmiges Anpasselement vorhanden, das annähernd den gesamten Umfang der Antennenkavität überdeckt und mit der Außenwand der Antenne einen ringförmgien dielektrischen Zwischenraum bildet.

Die FR 1,113,796 A beschreibt eine weitere Ringschlitzantenne mit einer zentralen Speisung an ihrer Hinterplatte. Verschiedene Abschnitte des Innenleiters bilden einzelne Fenster aus ohne die elektrisch leitende Verbindung zwischen diesen Abschnitten zu unterbrechen.

Der Erfindung liegt die Aufgabe zugrunde, ein alternatives Antennendesign zu schaffen, das eine hohe Flexiblität bei der Auslegung der Antenne ermöglicht.

Diese Aufgabe wird mit der Ringschlitzantenne nach Anspruch 1 gelöst. Vorteilhafte Ausführungen sind Gegenstände von Unteransprüchen.

Durch die Positionierung der Speisestelle zentral an der Hinterplatte der Antenne kann ein weitgehender axial-symmetrischer Aufbau erreicht werden. Dadurch entfallen etwaige Asymmetrien in den Strahlungsdiagrammen von solchen Ringschlitzantennen, welche durch Speisung von der Seite her entstehen. Durch diese Anordnung wird auch die notwendige Länge der Speiseleitung - verglichen mit den bekannten Antennen mit seitlicher Speisung - deutlich geringer.

Durch die spezielle Gestaltung der inneren Komponenten, insbesondere des Innenleiters, kann darüber hinaus eine Impedanztransformation von der Referenzimpedanz der Eingangsleitung (z.B. 50 Ohm) auf den Strahlungswiderstand des Ringschlitzes auch bei Situationen, in denen die gesamte Antenne elektrisch klein wird (z.B. Durchmesser kleiner als ein Achtel der jeweiligen Wellenlänge) erreicht werden.

Der Innenleiter ist erfindungsgemäß durch eine dielektrische Lücke in einen vorderen und einen hinteren Abschnitt geteilt, wobei der Innenleiter der koaxialen Speiseleitung mit dem vorderen Abschnitt des Innenleiters kontaktiert ist und der Außenleiter der koaxialen Speiseleitung mit dem hinteren Abschnitt kontaktiert ist.

Die dielektrische Lücke bildet einen zusätzlichen Entwurfsparameter der Antenne, der sich in geeigneter Weise vorteilhaft bei der Auslegung der Antenne verwenden lässt. Insbesondere kann die durch diese Lücke gebildete Serienkapazität als Kompensationsparameter für andere Komponenten mit Reaktanzen oder Suszeptanzen verwendet werden.

Die erfindungsgemäße gefaltete Ringschlitzantenne eignet sich als Ersatz für jede Form von Monopolantenne, da sie zu diesen elektrodynamisch komplementär ist. Monopolantennen und Ringschlitzantennen (in der vorliegenden Bauform) haben nahezu identische Strahlungsdiagramme (komplette Abdeckung in Azimut und eine Nullstelle bei Elevation von 90°), jedoch lassen sich Ringschlitzantennen besser in Strukturen einbetten, bei denen ein konformer und oberflächentreuer Einbau gewährleistet sein muss. Diese Eigenschaft liefert z.B. bei Flugzeugen weniger Luftwiderstand und eine geringere Radarsignatur.

Die Erfindung wird anhand konkreter Ausführungsbeispielen unter Bezugnahme auf Figuren näher erläutert. Es zeigen:
- Fig. 1: den Aufbau einer herkömmlichen Ringschlitzantenne in Draufsicht und in einer Schnittdarstellung, senkrecht dazu, wie in der Beschreibungseinleitung erläutert;
- Fig. 2: die Bestandteile einer herkömmlichen Ringschlitzantenne als Kettenschaltung mehrerer Leiter im Sinne eines Ersatzschaltbildes, wie in der Beschreibungseinleitung erläutert;
- Fig. 3: den Aufbau eine erfindungsgemäßen Antenne in Draufsicht und in einer Schnittdarstellung, senkrecht dazu;
- Fig. 4: den Aufbau einer weiteren erfindungsgemäßen Ausführung einer Antenne mit integrierter Anpassschaltung (Schnittdarstellung);
- Fig. 5: den Aufbau einer weiteren erfindungsgemäßen Ausführung einer Antenne mit veränderlichem Durchmesser der Außenwand (Schnittdarstellung);
- Fig. 6: den Aufbau einer weiteren erfindungsgemäßen Ausführung einer Antenne mit einem Radom (Schnittdarstellung);
- Fig. 7: den Aufbau einer weiteren erfindungsgemäßen Ausführung einer Antenne mit gekrümmter Vorderplatte (Schnittdarstellung).

Fig. 3 zeigt eine erfindungsgemäße Antenne 1 (gleiche Bezugszeichen bezeichnen identische Zeichnungselemente, dies gilt durchgehend für sämtliche Fig. 1 bis 6). Die gezeigte beispielhafte Anordnung ist rotationssymmetrisch mit der zentralen Achse 91 als Symmetrieachse. Vorderplatte V, Hinterplatte H sowie die mantelartige Außenwand A mit konstantem Durchmesser bilden wie bei den bekannten Antennen zusammen eine Kavität, die mit Luft oder mit einem Dielektrikum gefüllt ist. Das Dielektrikum kann so gewählt werden, dass es möglichst wenige dielektrische Verluste erzeugt.

Die Kontaktierung der Speiseleitung, ausgebildet als Koaxialleitung 20 mit Innenleiter 21, erfolgt durch die Hinterplatte H zentral an der Symmetrieachse 91 der Antenne 1. Mit diesem Aufbau sind Asymmetrien in unterschiedlichen radialen Richtungen im Strahlungsdiagramm ausgeschlossen. Der Innenleiter I wird durch eine dielektrische Lücke 15 in einen vorderen (in Fig. 3 der Abschnitt oberhalb der Lücke 15) und einen hinteren Abschnitt (in Fig. 3 der Abschnitt unterhalb der Lücke 15) geteilt. Diese Lücke kann entweder mit Luft oder einem festen Dielektrikum gefüllt sein. Die koaxiale Speiseleitung 20 wird dabei derart mit der Antenne verbunden, dass
- der Innenleiter 21 der Speiseleitung 20 mit dem vorderen (oberen) Abschnitt des Innenleiters I und
- die Außenwand der Speiseleitung 20 mit dem hinteren (unteren) Teil des Innenleiters I kontaktiert ist.

Wie man aus der Fig. 3 ebenfalls erkennt, weist der Innenleiter I einen gestuften Aufbau auf, derart, dass sein Durchmesser von der Vorderplatte V zur Hinterplatte H der Antenne zunimmt. Der dadurch gebildete stufenförmige Übergang des Durchmessers befindet sich innerhalb des vorderen Abschnitts des Innenleiters I. Die dielektrische Lücke befindet sich in demjenigen Bereich des Innenleiters I, der einen erhöhten Durchmesser aufweist.

Diese Abstufung ist für die Impedanztransformation vom Impedanzniveau der Speiseleitung 20 (üblicherweise 50 Ohm) auf das Niveau des Strahlungswiderstandes des Ringschlitzes 10 vorteilhaft. Die Vergrößerung des Innenleiter-Querschnitts kann alternativ auch kontinuierlich erfolgen.

Für den Fall, dass z.B. aus mechanischen Gründen eine Zunahme im Durchmesser des Innenleiters I nicht möglich ist, kann das Ziel der optimalen Impedanzanpassung auch mit einer Änderung des Durchmessers der Außenwand A erreicht werden (Fig. 5). Die Vergrößerung des Außenwand-Querschnitts kann, wie in Fig. 5 gezeigt, sprunghaft in der Form einer Stufe erfolgen, so dass zwei Bereiche der Außenwand mit höherem bzw. geringerem Durchmesser gebildet werden. Der Bereich der Außenwand mit erhöhtem Durchmesser befindet sich nahe der Vorderplatte V der Antenne, während der Bereich der Außenwand mit vergleichsweise geringem Durchmesser sich nahe der Hinterplatte H befindet. Die dielektrische Lücke befindet sich in dem von dem Außenwandbereich mit geringerem Durchmesser umschlossenen Volumen. Als Alternative zu einem sprunghaften Übergang kann eine Zunahme des Durchmessers auch kontinuierlich erfolgen.

Die dielektrische Lücke sowie die beschriebene Form des Innenleiters I und/oder Außenwand A bilden zusätzliche Parameter der Antenne, die sich in geeigneter Weise vorteilhaft beim Entwurf der Antenne verwenden lassen. Insbesondere kann damit leichter und flexibler eine Impedanztransformation von der Referenzimpedanz der Eingangsleitung (z.B. 50 Ohm) auf den Strahlungswiderstand des Ringschlitzes auch bei Situationen, in denen die gesamte Antenne elektrisch klein wird (z.B. Durchmesser kleiner als ein Achtel der jeweiligen Wellenlänge), erreicht werden.

Die Tatsache, dass die Kontaktierung der Speiseleitung im Innern des von der Antenne 1 umschlossenen Volumens erfolgt, spiegelt den in sich gefalteten Charakter der erfindungsgemäßen Antenne wieder. Diese Maßnahme sorgt insbesondere für einen besseren mechanischen Schutz für die Kontaktstelle der Speiseleitung.

Um die Bandbreite der erfindungsgemäßen Antenne zu verbessern (auf Kosten des Niveaus der Impedanzanpassung) kann ein optionales Anpassnetzwerk 30 zur Anwendung kommen, wie in Fig. 4 gezeigt. Dieses Anpassnetzwerk 30 ist durch die in Fig. 4 gezeigte Gestaltung des Antennenkörpers 1 mit in das eingeschlossene Volumen der Antenne integriert. Dazu weist die Hinterplatte H der Antenne eine Einbuchtung 31 auf, in welcher die Anpassschaltung 30 versenkt angeordnet ist. Vorteilhaft ist die Anpassschaltung zentral um die Rotationsachse platziert, so dass die Symmetrie der Gesamtanordnung nicht gestört wird. Auch wird durch dieses Design ein mechanischer Schutz des Anpassnetzwerks erreicht.

Die erfindungsgemäße Antenne kann in einer vorteilhaften Ausführung mit einem Radom abgedeckt sein. Dieses dient insbesondere zum mechanischen Schutz der Antenne oder zur Anpassung der Antennenstruktur an die Oberfläche einer Einbauplattform, z.B. eines Fahrzeugs, insbesondere Luftfahrzeugs. Fig. 6 zeigt eine entsprechende Ausführung der Antenne, bei welcher die Vorderseite V der Antenne mit einem Radom 60 bedeckt ist. Es handelt sich um eine dielektrische Schicht, die möglichst neutral hinsichtlich der Abstrahlung der Antenne ausgelegt wird. In einer speziellen Ausführung kann es sich um ein frequenzselektives Radom handeln.

Die Vorderplatte V der Antenne muss nicht zwingend planar ausgebildet sein. Insbesondere zur Anpassung und Konformität mit der sie umgebenden Oberflächenstruktur einer Einbauplattform kann sie auch gekrümmt, insbesondere einachsig oder zweiachsig gekrümmt ausgelegt sein. Fig. 7 zeigt eine solche Ausführung. Man erkennt, dass die Oberfläche der Vorderplatte V der Antenne gekrümmt ausgeführt ist. Die Krümmung kann so gewählt werden, dass die Symmetrie der Gesamtanordnung nicht gestört wird. Je nach Vorgabe durch die Oberflächenstruktur der Einbauplattform ist es aber auch möglich, hinsichtlich der Form der Vorderplatte der Antenne von einem rotationssymmetrischen Aufbau abzuweichen. Dies ist z.B. der Fall bei einer einachsig gekrümmten Ausbildung der Vorderplatte der Antenne.

**In der Beschreibungseinleitung erwähnte Literatur zum Stand der Technik:**
[1] W. Cumming und M. Cormier, "Design data for small annular slot antennas", Antennas and Propagation, IRE Transactions on, Bd. 6, Nr. 2, S. 210-211, 1958.
[2] S. A. Clavijo, R. E. Diaz, und E. Caswell, "Low-profile mounting-tolerant folded-out annular slot antenna for VHF applications", in Antennas and Propagation Society International Symposium, 2007 IEEE, 2007, S. 13-16.
[3] T. J. Yuan u. a., "A compact broadband omnidirectional vertically polarized VHF antenna for aircraft", in Microwave Conference (EuMC), 2010 European, 2010, S. 1480-1483.

## Patentansprüche

1. Ringschlitzantenne (1), mit
- einem Innenleiter (I),
- einer den Innenleiter (I) umgebenden mantelartigen Außenwand (A),
- einer einen umlaufenden Ringschlitz (10) aufweisende Vorderplatte (V) sowie
- einer Hinterplatte (H), welche der Vorderplatte (V) gegenüberliegt, wobei Vorderplatte (V) und Hinterplatte (H) durch den Innenleiter (I) verbunden sind, und wobei Vorderplatte (V), Hinterplatte (H) und der Außenwand (A) eine Kavität bilden,
- einer koaxialen Speiseleitung (20), wobei
die Kontaktierung der Speiseleitung (20) zentral über die Hinterplatte (H) der Ringschlitzantenne (1) erfolgt, **dadurch gekennzeichnet, dass** der Innenleiter (I) durch eine dielektrische Lücke (15) in einen hinteren Abschnitt und einen vorderen Abschnitt geteilt ist, wobei der Innenleiter (21) der koaxialen Speiseleitung (20) mit dem vorderen Abschnitt des Innenleiters (I) kontaktiert ist und der Außenleiter der koaxialen Speiseleitung (20) mit dem hinteren Abschnitt kontaktiert ist.

2. Ringschlitzantenne nach Anspruch 1, **dadurch gekennzeichnet, dass** die Kontaktierung der Speiseleitung (20) vollständig von der durch die Antenne gebildeten Kavität umgeben ist.

3. Ringschlitzantenne nach Anspruch 1 oder 2, **dadurch gekennzeichnet, dass** der Durchmesser ihres Innenleiters (I) in Richtung auf die Hinterseite (H) zunimmt, bei konstantem Durchmesser der Außenwand (A).

4. Ringschlitzantenne nach Anspruch 1 oder 2, **dadurch gekennzeichnet, dass** der Durchmesser ihrer Außenwand (A) in Richtung auf die Vorderplatte (H) zunimmt, bei konstantem Durchmesser des Innenleiters (I).

5. Ringschlitzantenne nach Anspruch 3 oder 4, **dadurch gekennzeichnet, dass** die Zunahme des Durchmessers des Innenleiters (I) oder des Durchmessers der Außenwans (A) stufenförmig oder kontinuierlich erfolgt.

6. Ringschlitzantenne nach Anspruch 3, **dadurch gekennzeichnet, dass** die Zunahme des Durchmessers des Innenleiters (I) stufenförmig erfolgt, wobei die dielektrische Lücke (15) sich in dem Bereich des Innenleiters (I) befindet, der einen höheren Durchmesser aufweist.

7. Ringschlitzantenne nach Anspruch 4, **dadurch gekennzeichnet, dass** die Zunahme des Durchmessers der Außenwand (A) stufenförmig erfolgt, wobei die dielektrische Lücke (15) sich in dem Bereich des von der Außenwand (I) umschlossenen Volumens befindet, der einen geringeren Durchmesser aufweist.

8. Ringschlitzantenne nach einem der vorangehenden Ansprüche, **dadurch gekennzeichnet, dass** ihre Hinterplatte (H) eine Einbuchtung (31) aufweist, innerhalb welcher ein Anpassnetzwerk (30) untergebracht ist.

9. Ringschlitzantenne nach einem der vorangehenden Ansprüche, **dadurch gekennzeichnet, dass** die äußere Oberfläche ihrer Vorderplatte (V) entweder planar oder gekrümmt ausgebildet ist.

10. Ringschlitzantenne nach einem der vorangehenden Ansprüche, **dadurch gekennzeichnet, dass** sie vollständig rotationssymmetrisch ausgebildet ist.

11. Ringschlitzantenne nach einem der vorangehenden Ansprüche, **dadurch gekennzeichnet, dass** die Oberfläche ihrer Vorderplatte (V) mit einem Radom (60) abgedeckt ist.

## Claims

1. Annular slot antenna (1), comprising
- an inner conductor (I),
- a jacket-like outer wall (A), which surrounds the inner conductor (I),
- a front plate (V) having a circumferential annular slot (10), and
- a rear plate (H), which is opposite to the front plate (V), wherein front plate (V) and rear plate (H) are connected by the inner conductor (I), and wherein front plate (V), rear plate (H), and the outer wall (A) form a cavity,
- a coaxial feed line (20), wherein
the contacting of the feed line (20) occurs centrally via the rear plate (H) of the annular slot antenna (1), **characterized in that** the inner conductor (I) is divided by a dielectric gap (15) into a rear section and a front section, wherein the inner conductor (21) of the coaxial feed line (20) is contacted with the front section of the inner conductor (I) and the outer conductor of the coaxial feed line (20) is contacted with the rear section.

2. Annular slot antenna according to Claim 1, **characterized in that** the contacting of the feed line (20) is completely enclosed by the cavity formed by the antenna.

3. Annular slot antenna according to Claim 1 or 2, **characterized in that** the diameter of its inner conductor (I) increases in the direction towards the rear side (H), at constant diameter of the outer wall (A).

4. Annular slot antenna according to Claim 1 or 2, **characterized in that** the diameter of its outer wall (A) increases in the direction towards the front plate (H), at constant diameter of the inner conductor (I).

5. Annular slot antenna according to Claim 3 or 4, **characterized in that** the increase of the diameter of the inner conductor (I) or the diameter of the outer wall (A) occurs in steps or continuously.

6. Annular slot antenna according to Claim 3, **characterized in that** the increase of the diameter of the inner conductor (I) occurs in steps, wherein the dielectric gap (15) is located in the region of the inner conductor (I) which has a greater diameter.

7. Annular slot antenna according to Claim 4, **characterized in that** the increase of the diameter of the outer wall (A) occurs in steps, wherein the dielectric gap (15) is located in the region of the volume enclosed by the outer wall (I) which has a smaller diameter.

8. Annular slot antenna according to any one of the preceding claims, **characterized in that** its rear plate (H) has an indentation (31), within which an adaptation network (30) is housed.

9. Annular slot antenna according to any one of the preceding claims, **characterized in that** the outer surface of its front plate (V) is formed to be either planar or curved.

10. Annular slot antenna according to any one of the preceding claims, **characterized in that** it is formed to be completely rotationally-symmetrical.

11. Annular slot antenna according to any one of the preceding claims, **characterized in that** the surface of its front plate (V) is covered using a radome (60).

## Revendications

1. Antenne (1) à fente annulaire, présentant
un conducteur intérieur (I),
une paroi extérieure (A) en forme d'enveloppe qui entoure le conducteur intérieur (I),
une plaque avant (V) qui présente une fente annulaire périphérique (10) et
une plaque arrière (H) située face à la plaque avant (V), la plaque avant (V) et la plaque arrière (H) étant reliées par le conducteur intérieur (I), la plaque avant (V), la plaque arrière (H) et la paroi extérieure (A) formant une cavité,
un conducteur coaxial d'alimentation (20),
le contact avec le conducteur d'alimentation (20) s'effectuant centralement par l'intermédiaire de la plaque arrière (H) de l'antenne (1) à fente annulaire, **caractérisée en ce que**
le conducteur intérieur (I) est divisé par un interstice diélectrique (15) en une section arrière et une section avant, le conducteur intérieur (21) du conducteur coaxial d'alimentation (20) étant mis en contact avec la section avant du conducteur intérieur (I) et le conducteur extérieur du conducteur coaxial d'alimentation (20) étant mis en contact avec la section arrière.

2. Antenne à fente annulaire selon la revendication 1, **caractérisée en ce que** le contact avec le conducteur d'alimentation (20) est complètement entouré par la cavité formée par l'antenne.

3. Antenne à fente annulaire selon les revendications 1 ou 2, **caractérisée en ce que** le diamètre de son conducteur intérieur (I) augmente en direction du côté arrière (H) pour un diamètre constant de la paroi extérieure (A).

4. Antenne à fente annulaire selon les revendications 1 ou 2, **caractérisée en ce que** le diamètre de sa paroi extérieure (A) augmente en direction de la plaque avant (H) pour un diamètre constant du conducteur intérieur (I).

5. Antenne à fente annulaire selon les revendications 3 ou 4, **caractérisée en ce que** l'augmentation du diamètre du conducteur intérieur (I) ou du diamètre de la paroi extérieure (A) s'effectue par gradins ou de manière progressive.

6. Antenne à fente annulaire selon la revendication 3, **caractérisée en ce que** l'augmentation du diamètre du conducteur intérieur (I) a lieu par gradins, l'interstice diélectrique (15) étant situé dans la partie du conducteur (I) qui présente le plus grand diamètre.

7. Antenne à fente annulaire selon la revendication 4, **caractérisée en ce que** l'augmentation du diamètre de la paroi extérieure (A) s'effectue par gradins, l'interstice diélectrique (15) étant situé dans la partie du volume entouré par la paroi extérieure (I) qui présente le plus petit diamètre.

8. Antenne à fente annulaire selon l'une des revendications précédentes, **caractérisée en ce que** sa plaque arrière (H) présente un creux (31) à l'intérieur duquel est installé un réseau d'adaptation (30).

9. Antenne à fente annulaire selon l'une des revendications précédentes, **caractérisée en ce que** la surface extérieure de sa plaque avant (V) est plane ou incurvée.

10. Antenne à fente annulaire selon l'une des revendications précédentes, **caractérisée en ce qu'**elle est entièrement symétrique en rotation.

11. Antenne à fente annulaire selon l'une des revendications précédentes, **caractérisée en ce que** la surface de sa plaque avant (V) est recouverte d'un radome (60).
